# EUROPÄISCHE PATENTSCHRIFT

(11) **EP 0 355 489 B1**
(45) Veröffentlichungstag und Bekanntmachung des Hinweises auf die Patenterteilung: **04.03.1992**
(21) Anmeldenummer: 89114153.3
(22) Anmeldetag: 01.08.1989
(51) Int. Cl.: F01N 3/20, F01N 3/28

(54) **Verzweigte Abgasleitung einer Brennkraftmaschine**
Internal combustion engine multi branch exhaust pipe
Conduit de gaz d'échappement d'un moteur à combustion interne à branches multiples

(30) Priorität: 26.08.1988 DE 8810816 U; 24.09.1988 DE 3832509
(43) Veröffentlichungstag der Anmeldung: 28.02.1990
(73) Patentinhaber: Bayerische Motoren Werke Aktiengesellschaft, 80788 München (DE)
(72) Erfinder: Alt, Reinhold, D-8312 Dingolfing (DE); Otto, Erhard, D-8000 München 81 (DE)

(56) Entgegenhaltungen:
- AT-C- 316 934
- DE-A- 1 451 881
- DE-A- 2 420 678
- US-A- 3 817 031
- US-A- 3 963 447

## Beschreibung

Die Erfindung betrifft eine verzweigte Abgasleitung einer Brennkraftmaschine nach dem Oberbegriff des Anspruchs 1.

Es sind mit Abgas-Katalysatoren versehene Abgasanlagen von Kraftfahrzeugen bekannt geworden, bei welchen sich stromab der Verzweigung ein über einen ersten Zweig mit der Abgasleitung verbundener, relativ kleindimensionierter Start-Katalysator befindet, während ein zweiter Zweig direkt zu einem für einen hohen Massendurchsatz ausgelegten Dauerbetriebs-Katalysator führt. Ferner ist beim bekannten Stand der Technik im Bereich der Verzweigung eine schwenkbare Klappe angeordnet, welche in Abhängigkeit von ihrer Stellung den Abgasstrom in den ersten bzw. zweiten Zweig der Abgasleitung lenkt. Vorgesehen ist diese Anordnung, um nach einem Start der Brennkraftmaschine möglichst kurzfristig eine erfolgreiche Konvertierung schädlicher Abgasbestandteile zu erzielen. Da Katalysatoren zur Ausübung ihrer Funktion eine gewisse Minimaltemperatur aufweisen müssen, wird zunächst das gesamte Abgas über den Start-Katalysator geleitet, welcher sich aufgrund seines geringeren Bauvolumens deutlich schneller erwärmt als der wesentlich großvolumigere Dauerbetriebs-Katalysator. Um jedoch im Dauerbetrieb eine Überhitzung des Start-Katalysators zu vermeiden, wird durch Umlegen der Klappe der dann zumeist auch größere Abgasmassenstrom unter Umgehung des Start-Katalysators direkt dem stromab der Zusammenführung beider Leitungszweige angeordnetem Dauerbetriebs-Katalysator zugeführt.

Funktional haben sich derartige verzweigte beispielsweise aus der DE-A-2420678 bekann Abgasleitungen zwar bewährt, in der technischen Ausführung können sich jedoch Probleme ergeben. So läßt sich oftmals ein Festfressen der Klappe in einer der beiden Klappenstellungen trotz aufwendigster Lagerung und Führung aufgrund der teilweise aggressiven Abgasbestandteile nicht vermeiden. Auch ist der Ansteuerungsmechanismus für eine derartige Klappe äußerst aufwendig.
So beschreibt beispielsweise die DE-OS 22 50 898 eine derartige Drehklappe, welche sich nicht nur durch den bei größerem Gasdurchsatz höheren Strömungsdruck selbsttätig öffnet, sondern darüber hinaus bei höherer Temperatur unter Einfluß einer Bimetallfeder den zweiten Bypass-Leitungszweig freigibt. Die mechanischen Klappen-Probleme treten jedoch auch hierbei auf.

Aufgabe der Erfindung ist es daher, eine im Aufwand deutlich reduzierte Abgasleitung der im Oberbegriff des ersten Anspruchs angegebenen Art aufzuzeigen.
Diese Aufgabe wird durch die kennzeichnenden Merkmale des ersten Anspruchs gelöst, vorteilhafte Aus- und Weiterbildungen beschreiben die Unteransprüche.

Erfindungsgemäß ist das Leitelement aus einem sich unter Temperatureinfluß verformenden Material gefertigt. Durch geeignete Formgebung des Leitelementes ist es somit möglich, die gewünschte Aufteilung bzw. Führung entsprechend der von der jeweiligen Abgastemperatur abhängigen Form zu erzielen. Neben der Verwendung von Memory-Legierungen können auch an sich bekannte Dehnstoff-Elemente zum Einsatz kommen. Gemäß Anspruch 2 kann darüber hinaus das Leitelement als Bimetall-Element ausgebildet sein, welches ebenfalls in Abhängigkeit von der Materialtemperatur und somit auch der Temperatur des Abgasstromes eine verschiedenartige Form aufweist. Im Sinne einer vorteilhaften Funktionsvereinigung erfolgt dabei sowohl die Ermittlung der Abgastemperatur als auch die entsprechende Reaktion, nämlich die gewünschte Aufteilung bzw. Führung des Abgasstromes, stets im Leitelement selbst. All dies verhindert aufgrund der stets direkt einwirkenden, durch die hohen Temperatur-unterschiede ausgelösten Verstellkräfte auch ein Festfressen des Leitelementes.

Eine besonders vorteilhafte, da konstruktiv einfache Ausbildung des Leitelementes beschreibt der dritte Anspruch, wobei insbesondere in Fällen, in denen der mit nur einem einzigen Bimetall-Leitelement realisierbare Verstellweg nicht ausreichend ist, gemäß Anspruch 4 auch mehrere solcher Leitelemente vorgesehen sein können. Die Merkmale des Anspruchs 5 schließlich bewirken eine verbesserte Abschottung des jeweils zu verschließenden Leitungszweiges, da in den jeweils verschließenden Positionen das Leitelement an den Stufen bzw. Absätzen, die sich aus der stufenförmigen Erweiterung der Querschnittsfläche ergeben, anliegt.

Die Fig. 1 und 2 zeigen bevorzugte Ausführungsbeispiele der Erfindung. Fig. 3 zeigt den Schnitt A-A aus Fig. 1.

Von einer Brennkraftmaschine 1 wird das Abgas über eine in ihrer Gesamtheit mit 2 bezeichnete Abgasleitung sowie über einen Dauerbetriebs-Katalysator 3 in die Umgebung abgeführt. Da letzterer für eine erfolgreiche Konvertierung schädlicher Abgasbestandteile eine gewisse Minimaltemperatur benötigt, diese jedoch aufgrund seiner großen Masse erst eine gewisse Zeit nach einem Start der Brennkraftmaschine erreicht, ist zusätzlich nahe der Brennkraftmaschine ein sog. Start-Katalysator 4 mit geringerem Bauvolumen vorgesehen. Da dieser jedoch nicht in der Lage ist, im bereits erwärmten Zustand den gesamten anfallenden Abgasstrom aufzunehmen - hierdurch würde der Start-Katalysator aufgrund hoher Temperaturspitzen zerstört werden -, ist dieser Start-Katalysator 4 in einem zweiten Leitungszweig 5 der Abgasleitung 2 angeordnet, welcher unter Einfluß eines Leitelementes 10 abgesperrt werden kann. In diesen Fällen strömt das Abgas unter Umgehung des Start-Katalysators 4 über einen ersten Bypass-Leitungszweig 6 direkt zum Dauerbetriebs-Katalysator 3.

Erfindungsgemäß ist das Leitelement 10, welches die gewünschte Aufteilung bzw. Lenkung des Abgasstromes vornimmt, allgemein aus einem sich unter Temperatureinfluß verformenden Material gefertigt. Insbesondere ist dieses Leitelement 10 als Bimetall-Zunge ausgebildet.

Nach Fig. 1 ist diese Bimetall-Zunge mit ihrem Ende 11a an einem Steg 12 der im Bereich des Start-Katalysators erweiterten Abgasleitung 2 angebunden. Zum besseren Verständnis ist diese Bimetall-Zunge in zwei verschiedenen Positionen gezeigt. In der mit durchgezogenen Linien dargestellten Position verschließt das Leitelement 10 den Bypass-Leitungszweig 6 und führt den gesamten Abgasstrom über den Start-Katalysator 4. In der strich-punktierten Darstellung hingegen sperrt das Leitelement den zweiten Leitungszweig 5, so daß der gesamte Abgasstrom über den Bypass-Leitungszweig 6 zum Dauerbetriebs-Katalysator 3 gelangt. Neben diesen beiden Extremstellungen kann das Leitelement 10 selbstverständlich auch jegliche Zwischenstellung einnehmen und dabei den Abgasstrom - wie gewünscht - insbesondere mit ihrem freien Ende 11b quantitätsmäßig auf die beiden Leitungszweige 5, 6 aufteilen. Aufgrund seines Bimetall-Aufbaus nimmt dabei das Leitelement 10 im wesentlichen in Abhängigkeit von der Temperatur des Abgasstromes die jeweils gewünschte Position ein.

Bei dieser Ausbildung stellt das Leitelement 10 im Sinne einer Funktionsvereinigung vorteilhafterweise zugleich die den Bypass-Leitungszweig 6 vom zweiten Leitungszweig 5 abtrennende Wand dar. Ferner ist die Abgasleitung mit zwei erweiterten Absätzen 8 versehen, welche zur Aufnahme des freien Endes 11b des Leitelementes 10 in seinen beiden Extrempositionen vorgesehen sind. Diese Maßnahme reduziert den Strömungswiderstand innerhalb der Abgasleitung 2 erheblich.

Ein weiteres Ausführungsbeispiel zeigt Fig. 2. Hier sind die beiden Leitungszweige 5, 6 in getrennten Rohrleitungen ausgeführt. Im Bereich der Verzweigung 7 sind zwei Leitelemente 10a, 10b vorgesehen, welche wiederum in den beiden möglichen Extrempositionen dargestellt sind. Mit einer derartigen Anordnung lassen sich also auch größere Verstellwege mit Hilfe technisch einfach realisierbarer zungenförmiger Leitelemente realisieren.

Fig. 3 zeigt eine bevorzugte Maßnahme zur verbesserten Abschottung des jeweils durch das Leitelement 10 abzusperrenden Leitungszweiges 5 bzw. 6. Hierzu weist die Abgasleitung innerhalb des in Fig. 1 schraffiert und in Fig. 3 strichliert dargestellten Verstellbereiches 13 des Leitelementes 10 einen stufenförmig erweiterten Querschnitt auf. Liegt somit das Leitelement 10 - wie gezeigt - an der rechten Stufe 14 an, so ergibt sich analog einem Dichtungslabyrinth eine verbesserte Abdichtung des dann abgesperrten Leitungszweiges 6. Vorteilhafterweise ergibt sich mit dieser Gestaltung auch eine verbesserte Führung des Leitelementes 10.

## Patentansprüche

1. Verzweigte Abgasleitung (2) einer Brennkraftmaschine (1) mit einem Leitelement (10) zur temperaturabhängigen Aufteilung des Abgasstromes auf einen Leitungszweig (5) mit einem Katalysator (4) sowie auf einen Bypass-Leitungszweig (6), dadurch gekennzeichnet, daß das Leitelement (10) aus einem sich unter Temperatureinfluß verformenden Material gefertigt ist und in Abhängigkeit von der jeweiligen Form die gewünschte Aufteilung des Abgasstromes vornimmt.

2. Verzweigte Abgasleitung mit einem durch ein Bimetall-Element gesteuerten Leitelement (10) nach Anspruch 1, dadurch gekennzeichnet, daß das Leitelement (10) durch das Bimetall-Element gebildet ist.

3. Abgasleitung nach Anspruch 1 oder 2, dadurch gekennzeichnet, daß das zungenförmig ausgebildete Leitelement mit einem Ende (11a) fest angebunden ist und im wesentlichen mit seinem freien Ende (11b) den Abgasstrom führt und/oder aufteilt.

4. Abgasleitung nach einem der vorangegangenen Ansprüche, dadurch gekennzeichnet, daß im Bereich einer Leitungs-Verzweigung (7) mehrere Leitelemente (10a, 10b) vorgesehen sind.

5. Abgasleitung nach einem der vorangegangenen Ansprüche, gekennzeichnet durch eine im Verstellbereich (13) des Leitelementes (10) stufenförmig erweiterte Querschnittsfläche.

## Claims

1. A multi-branch exhaust pipe (2) of an internal combustion engine (1) having a guide element (10) for the temperature-dependent distribution of the exhaust gas flow to a pipe branch (5) having a catalyst (4) and to a by-pass pipe branch (6), characterised in that the guide element (10) is manufactured from a material which deforms under temperature influence and carries out the desired distribution of the exhaust gas current in dependence upon the form in each case.

2. A multi-branch exhaust pipe having a guide element (10) controlled by a bimetallic element according to Claim 1, characterised in that the guide element (10) is formed by the bimetallic element.

3. An exhaust pipe according to Claim 1 or 2, characterised in that the guide element, made in tongue form, is firmly attached at one end (11a) and guides and/or distributes the exhaust gas flow essentially with its free end (11b).

4. An exhaust pipe according to any one of the preceding Claims, characterised in that several guide elements (10a, 10b) are provided in the region of a pipe branching (7).

5. An exhaust pipe according to any one of the preceding Claims, characterised by a cross-sectional area widened in step form in the region of displacement of the guide element (10).

## Revendications

1. Tubulure d'échappement (2) à plusieurs branches pour un moteur à combustion interne (1), avec un élément de guidage (10) pour répartir le flux des gaz d'échappement en fonction de la température, entre une branche de tubulure (5) avec un catalyseur (4) et une branche de tubulure de contournement (6), caractérisée en ce que l'élément de guidage (10) est réalisé en un matériau se déformant sous l'influence de la température et assure en permanence la répartition désirée du flux de gaz d'échappement en fonction de la forme respective.

2. Tubulure d'échappement à plusieurs branches avec un élément de guidage (10) commandé, en un matériau bimétallique selon la revendication 1, caractérisée en ce que l'élément de guidage (10) est constitué par l'élément en un matériau bimétallique.

3. Tubulure d'échappement selon la revendication 1 ou 2, caractérisée en ce que l'élément de guidage en forme de languette est fixé solidaire par une extrémité (11a) et son extrémité libre (11b) dirige et/ou répartit essentiellement le flux des gaz d'échappement.

4. Tubulure d'échappement selon l'une des revendications précédentes, caractérisée en ce que, dans le secteur de la dérivation (7) de tubulures, plusieurs éléments de guidage (10a, 10b) sont prévus.

5. Tubulure d'échappement selon l'une des revendications ci-dessus, caractérisée par une section transversale élargie en forme de gradins dans la zone de réglage (13) de l'élément de guidage (10).
